# EUROPÄISCHE PATENTANMELDUNG

(11) **EP 4 696 937 A1**
(43) Veröffentlichungstag der Anmeldung: **18.02.2026**
(21) Anmeldenummer: 25195417.8
(22) Anmeldetag: 12.08.2025
(51) Int. Cl.: F24D 11/02, F24D 17/02, F24H 9/13, F28D 20/00, F24D 3/10, F24H 1/52

(54) **WARMWASSERSPEICHER, WARMWASSERANLAGE UND BELADEEINRICHTUNG**

(30) Priorität: 13.08.2024 DE 102024123128
(71) Anmelder: Solvis GmbH, 38112 Braunschweig (DE)
(72) Erfinder: Form, Jochen, Braunschweig (DE); Knörr, Thomas, Braunschweig (DE); Aust, Lukas, Braunschweig (DE); Gnaß, Kai, Braunschweig (DE)
(74) Vertreter: Gramm, Lins & Partner Patent- und Rechtsanwälte PartGmbB

(57) **Zusammenfassung**

Die Erfindung betrifft einen Warmwasserspeicher (8) mit einem Behälter, der eine Behälterwand (14), einen ersten Speicherbereich (16) zum Speichern von Wasser einer ersten Temperatur und einen zweiten Speicherbereich (18) zum Speichern von Wasser einer zweiten Temperatur aufweist, wobei die erste Temperatur größer als die zweite Temperatur ist, wobei in dem Behälter eine Beladeeinrichtung angeordnet ist, die eine Zulaufleitung (20), durch die Wasser durch die Behälterwand (14) in den Behälter einleitbar ist, und eine Steigeinrichtung mit wenigstens zwei Auslassöffnungen (24) aufweist, dadurch gekennzeichnet, dass an einer Auslassöffnung (24) eine Ablaufleitung (26) angeordnet ist, durch die Wasser durch die Behälterwand (14) aus dem Behälter ausleitbar ist.

## Beschreibung

Die Erfindung betrifft einen Warmwasserspeicher mit einem Behälter, der eine Behälterwand, einen ersten Speicherbereich zum Speichern von Wasser einer ersten Temperatur und einen zweiten Speicherbereich zum Speichern von Wasser einer zweiten Temperatur aufweist, wobei die erste Temperatur größer als die zweite Temperatur ist, wobei in dem Behälter eine Beladeeinrichtung angeordnet ist, die eine Zulaufleitung, durch die Wasser durch die Behälterwand in den Behälter einleitbar ist, und eine Steigeinrichtung mit wenigstens zwei Auslassöffnungen aufweist. Die Erfindung betrifft zudem eine Warmwasseranlage mit einem solchen Warmwasserspeicher und eine Beladeeinrichtung für einen solchen Warmwasserspeicher.

In der Heizungstechnik werden mit Wasser oder vergleichbaren Flüssigkeiten gefüllte Pufferspeicher in der Regel zum Ausgleich zwischen Wärmebedarf und Wärmeerzeugung eingesetzt. Eine Heizungsanlage, die auch Warmwasseranlage genannt wird, verfügt in der Regel über einen Wärmeerzeuger, die Wärme erzeugt. Diese Wärme wird als warmes Wasser gespeichert und den jeweiligen Verbrauchern zugeleitet. Diese sind beispielsweise eine Heizung, beispielsweise ein Heizkörper oder eine Fußbodenheizung, die mit der in dem warmen Wasser gespeicherten Wärme einen Raum eines Gebäudes erwärmen. Ein anderer Verbraucher ist die Trinkwassererwärmung, die die in dem warmen Wasser gespeicherte Wärme verwendet, um Trinkwasser zu erwärmen.

Der jeweilige Wärmebedarf der einzelnen Verbraucher kann im Laufe eines Tages stark schwanken, so dass es sinnvoll ist, einen Wärmespeicher, der auch Pufferspeicher oder Warmwasserspeicher genannt wird, in die Anlage einzubauen und darin warmes Wasser zu speichern. Auf diese Weise können beispielsweise Lastspitzen durch über den Tagesverlauf stark schwankenden Anforderungen aus der Warmwasserbereitung bedient werden, ohne dass der Wärmeerzeuger auf diese kurzzeitigen Leistungsspitzen hin dimensioniert werden muss.

Viele Wärmeerzeuger besitzen neben einer oberen Leistungsgrenze auch eine untere technisch bedingte Leistungsgrenze. Manche Wärmerzeuger können zwischen diesen Grenzen gleitend ihre Leistung anpassen. Dies ist beispielsweise bei modernen Gas-Brennwertkesseln oder Inverter-geregelten Wärmepumpen der Fall. Andere Wärmeerzeuger schalten die Leistung in einer oder mehreren Stufen. Liegt die aktuelle Heizlast unter der untersten Leistungsgrenze des Wärmeerzeugers, wie es beispielsweise bei der Gebäudebeheizung häufig in den Übergangszeiten vorkommt, hilft ein Pufferspeicher mit seinem Volumen, das nun unvermeidliche Takten des Wärmeerzeugers nennenswert zu minimieren. Unter dem Takten versteht man einen Betrieb des Wärmeerzeugers, bei dem dieser für eine bestimmte Dauer betrieben wird und Wärme erzeugt und danach für eine bestimmte Dauer nicht betrieben wird. Diese Phasen wechseln sich vorzugsweise regelmäßig, also "im Takt" ab. Durch den Warmwasserspeicher kann dieser Takt verlangsamt werden, es werden also die jeweiligen Dauern verlängert. Durch den nun gleichmäßigeren Betrieb kann sowohl die Effizienz als auch die Lebensdauer der Komponenten signifikant verbessert werden.

Oft werden Pufferspeicher auch zur hydraulischen Entkopplung verschiedener Hydraulikkreise genutzt, wie beispielsweise eine Entkopplung von Wärmeerzeuger und Heizkreisen. Bevorzugt werden daher Schichten-Kombi-Pufferspeicher zur effizienten Wärmespeicherung eingesetzt. Sie verfügen über einen ersten Speicherbereich und einen zweiten Speicherbereich, die übereinander angeordnet sind. Dabei wird im ersten Speicherbereich ein höheres Temperaturniveau vorgehalten, wie es beispielsweise für die Trinkwassererwärmung notwendig ist. Der darunterliegende zweite Speicherbereich wird beispielsweise ganz oder teilweise als Heizungspuffer verwendet.

Diese Kombi-Speicher haben gegenüber der Aufteilung in einen reinen Warmwasserspeicher und einen zweiten Pufferspeicher nur für den Heizbetrieb prinzipielle Vorteile. Durch ein günstigeres Oberflächen-Volumen-Verhältnis kommt es zu geringeren Wärmeverlusten, zudem wird eine geringere Aufstellfläche benötigt und es ist nur ein Speicher zu montieren.

Die Trinkwassererwärmung erfolgt in Warmwasseranlagen mit derartigen Warmwasserspeichern oft über sogenannte Frischwasserstationen, bei denen das heiße Heizungswasser aus dem ersten Speicherbereich des Warmwasserspeichers über einen Wärmeübertrager, beispielsweise einen Wärmetauscher, geführt wird und dort seine Wärme an das auf der Gegenseite durchströmende Trinkwasser abgibt. Um dabei die gewünschte Auslauftemperatur des Trink-Warmwassers zu erreichen muss das Heizungswasser im ersten Speicherbereich je nach Auslegung mindestens 5 K wärmer vorgehalten werden, als die geforderte Auslauftemperatur. Üblicherweise werden beispielsweise in Einfamilienhäusern Auslauftemperaturen von 50 °C und in größeren Gebäuden von 60 °C gefordert. Ist die Temperatur des Wassers im ersten Speicherbereich geringer, muss mit dem Wärmeerzeuger nachgeheizt werden. Bei der Nachheizung dieses ersten Speicherbereiches muss der Wärmeerzeuger entsprechend mindestens diese Vorlauftemperatur liefern, in der Regel also zwischen 55 °C und 70 °C.

Für den Betrieb einer Heizung als Verbraucher liegen die notwendigen Vorlauftemperaturen meist darunter. Sie hängen maßgeblich von der Auslegung der Heizflächen des Gebäudes und der aktuellen Außentemperatur ab. Gerade bei Gebäuden mit Flächenheizungen liegt das notwendige Temperaturniveau meist deutlich unter 40 °C. Gerade im Zusammenspiel mit Flächenheizungen können Wärmepumpen als Wärmeerzeuger besonders effizient betrieben werden, da der erforderliche Temperaturhub zur Wärmequelle der Wärmepumpe dann gering ist. Das höhere Temperaturniveau für den ersten Speicherbereich ist für moderne Wärmepumpen zwar erreichbar, jedoch mit einem deutlich höheren elektrischen Energieaufwand. Gerade im Zusammenspiel mit einer Wärmepumpe als Wärmeerzeuger ist bei der Einbindung eines Warmwasserspeichers in die Anlagenhydraulik einiges zu beachten, um einen möglichst effizienten, energiesparenden Betrieb zu gewährleisten.

Einmal erzeugte Temperaturniveaus sollten erhalten bleiben bzw. gleich genutzt werden. Der Vorlauf der Wärmepumpe sollte bei Nachheizung des ersten Speicherbereiches möglichst verlustfrei diesem zugeführt werden. Der Warmwasserspeicher sollte dann diese Wärme und das Temperaturniveau möglichst lange halten. Dazu ist es vorteilhaft, eine stabile Temperaturschichtung im Speicher anzustreben und Störungen z. B. durch ein- oder ausströmende Fluide zu minimieren.

Maßnahmen zum strömungsberuhigten Einbringen und zur Entnahme von Flüssigkeitsvolumenströme in und aus dem Speicher sind aus dem Stand der Technik, beispielsweise der DE 10 2012 009 538 A1, bekannt.

Der Heizbetrieb hat insbesondere in Verbindung mit den üblicherweise niedrigen Temperaturspreizungen relativ hohe Volumenströme zur Folge, die die Speicherschichtung in dem Warmwasserspeicher gefährden könnten. Dies wird im Stand der Technik dadurch vermieden, dass man den Vorlauf des Wärmeerzeugers, beispielsweise der Wärmepumpe, vor dem Warmwasserspeicher über ein 3-Wege-Umschaltventil je nach Betriebszustand entweder dem ersten Speicherbereich oder dem Heizungsvorlauf zuführt. Im letzteren Fall strömt das Wasser dann vorrangig am Warmwasserspeicher vorbei direkt in den Heizkreis.

Nachteilig ist, dass mit dem Umschaltventil ein fehler- und verschleißanfälliges Bauteil mit elektrischem Antrieb und der notwendigen regelungstechnischen Einbindung erforderlich wird. Auch muss ein zusätzlicher Verrohrungsaufwand außerhalb des Speichers mit entsprechenden Wärmeverlusten und einem entsprechenden Platzbedarf in Kauf genommen werden.

Nachteilig ist zudem, dass die Verbindungsleitung vom außerhalb des Behälters angeordneten Umschaltventil zum Warmwasserspeicher im Vorlauf einen nennenswerten Druckverlust erzeugt, der der Wirkung des Warmwasserspeichers als hydraulischen Weiche entgegenläuft.

Der Erfindung liegt daher die Aufgabe zugrunde, einen Warmwasserspeicher so zu verbessern, dass die Nachteile aus dem Stand der Technik verringert oder sogar vermieden werden.

Die Erfindung löst die gestellte Aufgabe durch einen Warmwasserspeicher gemäß dem Oberbegriff des Anspruchs 1, der sich dadurch auszeichnet, dass an einer Auslassöffnung eine Ablaufleitung angeordnet ist, durch die Wasser durch die Behälterwand aus dem Behälter ausleitbar ist.

Die Behälterwand beinhaltet im Sinne der vorliegenden Erfindung eine Mantelfläche des Behälters und seinen Deckel und Boden. Wasser kann durch die Behälterwand in den Behälter eingeleitet und aus dem Behälter ausgeleitet werden. Das bedeutet, dass eine entsprechende Leitung vorhanden ist, die durch die Behälterwand geführt ist und in der das Wasser fließen kann. Diese Leitungen können durch die Mantelfläche des Behälters, seinen Deckel oder seinen Boden geführt sein.

Der erfindungsgemäße Warmwasserspeicher kommt ohne 3-Wege-Ventil aus. Das Wasser, das über die Zulaufleitung der Beladeeinrichtung in den Behälter des Warmwasserspeichers eingeleitet wird, verlässt diese durch die Steigeinrichtung. Dabei fließt das Wasser entweder durch eine der Auslassöffnungen, an denen keine Ablaufleitung angeordnet ist, oder durch die Ablaufleitung. Wenn das Wasser durch die Ablaufleitung die Steigeinrichtung verlässt, wird es durch die Behälterwand wieder aus dem Behälter ausgeleitet und kann einem Verbraucher, beispielsweise einem Heizelement, vorzugsweise einem Heizkörper oder einer Fußbodenheizung zugeführt werden. Das Wasser, das auf diesem Weg den Behälter wieder verlässt, kommt nicht mit dem warmen Wasser, das sich in dem Behälter befindet, in Kontakt und kann daher auch nicht zu Verwirbelungen führen, die die verschiedenen Temperaturschichten, die sich in dem Behälter befinden, vermischen. Das Wasser, das durch andere Auslassöffnungen die Steigeinrichtung verlässt, gelangt so in den Behälter des Warmwasserspeichers. Die Stegeinrichtung verfügt vorzugsweise über wenigstens zwei, vorzugswiese wenigstens drei, besonders bevorzugt wenigstens vier Auslassöffnungen, an denen keine Ablaufleitung angeordnet ist. Diese Auslassöffnungen sind entlang eines Steigrohrs angeordnet, wie es aus dem Stand der Technik prinzipiell bekannt ist.

Eine Nachheizung des Wassers in dem ersten Speicherbereich wird von einer Systemregelung der Warmwasseranlage, in die ein erfindungsgemäßer Warmwasserspeicher eingebaut ist, üblicherweise gestartet, wenn dessen Temperatur unter eine Einschaltschwelle absinkt. Die Temperatur des Wassers in dem ersten Speicherbereich wird mittels eines Temperatursensors ermittelt, dessen Messwerte der Systemregelung, die eine elektrische Steuerung ist oder beinhaltet, übermittelt. Diese vergleicht die gemessene Temperatur mit einem Schwellenwert, der sogenannten Einschaltschwelle. Ist die gemessene Temperatur geringer als die Einschaltschwelle, wird ein Wärmeerzeuger in Betrieb genommen. Der Wärmeerzeuger und die Umwälzpumpe des Beladekreises werden aktiviert. Die Vorlauftemperatur des Wärmeerzeugers wird mindestens die erforderliche Temperatur des ersten Speicherbereiches erreichen, der entsprechende Beladevolumenstrom und Wärmeerzeugerleistung können entsprechend geregelt und/oder begrenzt werden.

Der warme Vorlauf, also das vom Wärmeerzeuger erhitzte Wasser, tritt nun in die Beladeeinrichtung ein. Die Dichte des eintretenden Wassers ist aufgrund seiner hohen Temperatur geringer als die Dichte des Wassers, das sich im ersten Speicherbereich befindet und sorgt für daher einen Auftrieb. Das Wasser tritt in die Steigeinrichtung ein und kann dem Auftrieb folgen und über die nach oben führende Steigeinrichtung in den ersten Speicherbereich einströmen.

Wird eine Warmwasseranlage mit einem erfindungsgemäßen Warmwasserspeicher im Heizbetrieb betrieben, stellt der Wärmeerzeuger die von den Heizkreisen benötigte Wärme zur Verfügung. Vorzugsweise wird der Wärmeerzeuger dabei von der elektrischen Steuerung der Anlage im Rahmen seiner Möglichkeiten hinsichtlich Leistung, benötigter Vorlauftemperatur und Volumenstrom an die aktuellen Anforderungen aus den Heizkreisen angepasst. Dies bedeutet in der Regel, dass die Vorlauftemperatur, also die Temperatur des Wassers, das den Wärmeerzeuger verlässt, geringer ist als bei dem oben beschriebenen Nachheizen des ersten Speicherbereichs.

Auch in diesem Fall tritt das aus dem Wärmeerzeuger ausgetretene Wasser in die Beladeeinrichtung ein. Da die Vorlauftemperatur im Heizbetrieb in den meisten Betriebszuständen geringer ist als die Temperatur im ersten Speicherbereich, fehlt der Auftrieb des eingetretenen Wassers im Bereich der Beladeeinrichtung. Dies sorgt dafür, dass der erste Speicherbereich und damit dessen Temperaturniveau ungestört bleibt. Das eingetretene Wasser verlässt die Steigeinrichtung also durch die Auslassöffnung, an der die Ablaufleitung angeordnet ist und verlässt den Behälter durch die Behälterwand, ohne mit dem Wasser innerhalb des Behälters in Kontakt zu kommen.

Vorzugsweise ist die Ablaufleitung an der untersten Auslassöffnung angeordnet. In dieser Ausgestaltung ist am einfachsten sichergestellt, dass das durch die Zulaufleitung eintretende Wasser dann die Steigeinrichtung durch die Ablaufleitung verlässt, wenn seine Temperatur geringer als die des Wassers im ersten Speicherbereich ist.

Bevorzugt weist die Ablaufleitung wenigstens eine Überlauföffnung auf, durch die Wasser in den zweiten Speicherbereich gelangen kann. Wenn die Temperatur des durch die Zulaufleitung eintretenden Wassers so gering und damit seine Dichte so groß ist, dass es die Steigeinrichtung durch die Ablaufleitung verlässt, sind zwei Betriebsmodi zu betrachten. Kann der Beladevolumenstrom, also die Menge des eintretenden Wassers von der elektrischen Steuerung der Anlage, in der der Warmwasserspeicher eingebaut ist, genau dem Heizkreisvolumenstrom, also dem Bedarf an aus der Ablaufleitung austretendem Wasser, angepasst werden, fließt das eintretende Wasser durch die Beladeeinrichtung direkt und verlässt die Steigeinrichtung in den Heizkreisvorlauf ohne den Pufferspeicherinhalt zu durchmischen. Auch hier bleibt der Speicherinhalt ungestört.

Kommt es jedoch beispielsweise im Teillastbetrieb zu der Situation, dass der Heizkreisvolumenstrom geringer ist, als die Menge Wasser, die der Wärmeerzeuger bereitstellen kann, kann diese Differenz über die in der Ablaufleitung integrierte Überlauföffnung zum zweiten Speicherbereich ausgeglichen werden. Der zweite Speicherbereich kann somit zur Verlängerung der Taktzeiten genutzt werden, was in der Regel zu einer Verbesserung der Effizienz und der Standzeit des Wärmeerzeugers beiträgt.

Bevorzugt ist jede Auslassöffnung durch einen Rückflussverhinderer verschlossen, der vorzugsweise als Klappe, besonders bevorzugt als Silikonklappe ausgebildet ist. Diese Rückflussverhinderer verhindern, dass durch eine der Auslassöffnungen Wasser aus dem Behälter in die Steigeinrichtung eindringen kann. Zudem sorgen sie dafür, dass das Wasser den seiner Dichte entsprechenden Weg aus der Steigeinrichtung der Beladeeinrichtung nimmt, da sie nur geöffnet werden können, wenn die Dichte des Wassers innerhalb der Steigeinrichtung, also vor dem Rückflussverhinderer, größer ist als außerhalb der Steigeinrichtung, also hinter dem Rückflussverhinderer.

Vorzugsweise weist die Beladeeinrichtung eine Trennplatte auf, die den ersten Speicherbereich von dem zweiten Speicherbereich trennt und sich vorzugsweise über den gesamten Querschnitt des Behälters erstreckt. Besonders bevorzugt weist die Trennplatte mehrere Durchströmöffnungen auf, durch die Wasser aus dem ersten Speicherbereich in den zweiten Speicherbereich gelangen kann.

Die Trennplatte ist so ausgebildet, dass sie die gesamte Querschnittsfläche des Behälters bis auf die wenigstens eine Durchströmöffnung in dieser Querschnittsfläche ausfüllt. Dies verhindert, dass sich Strömungen, die in dem ersten Speicherbereich und/oder dem zweiten Speicherbereich beispielsweise durch einströmende Flüssigkeitsströme verursacht werden, auf den jeweils anderen Speicherbereich übertragen. Ist beispielsweise der Beladevolumenstrom des Wärmeerzeugers, also die Menge des durch die Zulaufleitung eintretenden Wassers größer als der Heizkreisvolumenstrom, also die Menge des aus der Ablaufleitung austretenden Wassers, kann der über die wenigstens eine Überlauföffnung in den zweiten Speicherbereich einströmende Volumenstrom dort für Verwirbelungen sorgen. Die trennende Wirkung der Trennplatte verhindert, dass sich diese Verwirbelungen auf den ersten Speicherbereich übertragen. Die Temperaturschichtung und das Temperaturniveau in diesem Speicherbereich bleiben dadurch erhalten, eine Nachheizung kann vermieden werden.

Vorzugsweise wird jedoch keine vollständige hydraulische Trennung der beiden Speicherbereiche erreicht werden. In der Beladung des ersten Speicherbereiches soll das einströmende Wasser die kühlere vorhandene Flüssigkeit diesem ersten Speicherbereich in den darunter liegenden zweiten Speicherbereich verdrängen können. Umgekehrt wird bei einer Entladung des ersten Speicherbereiches beispielsweise durch eine Warmwasserstation zum Erhitzen von Trinkwasser das warme Wasser dem ersten Speicherbereich entnommen, zur Erwärmung von Trinkwasser verwendet und abgekühlt wieder dem unteren zweiten Speicherbereich zugeführt. In diesem Fall ist eine Möglichkeit zur Überströmung nach oben nötig.

Der Gesamtquerschnitt der wenigstens einen Durchströmöffnung ist so zu dimensionieren, dass bei den maximal zu erwarteten Beladeströmen und/oder Entladeströmen in den Durchströmöffnungen geringe Strömungsgeschwindigkeiten mit entsprechend geringen Druckverlusten herrschen, da es sonst zu Beeinträchtigungen der Funktionsweise kommen könnte. Es ist jedoch vorteilhaft, die Gesamtfläche auf mehrere kleinere Durchströmöffnungen, beispielsweise wenigstens vier, bevorzugt wenigstens sechs, besonders bevorzugt wenigstens zehn Durchströmöffnungen, aufzuteilen, da dies für eine gleichmäßigere Verteilung der Überströmung auf die Fläche sorgt und die bremsende Wirkung auf unerwünschte Übertragung von Verwirbelungen verbessert.

Es wird als vorteilhaft angesehen, wenn die Beladeeinrichtung ganz oder teilweise aus einem wärmeisolierenden Material aufgebaut ist. Da die Temperatur des Wassers in dem ersten Speicherbereich über der des Wassers in dem zweiten Speicherbereich liegen wird, kommt es durch Wärmeleitung innerhalb der Flüssigkeit zu einem stetigen Temperaturausgleich zwischen den Temperaturschichten und damit zu einem Temperaturabbau in den oberen Schichten des ersten Speicherbereiches. Diese Verluste, die durch Nachheizen des Wärmeerzeugers ausgeglichen werden müssen, können durch eine isolierende Ausführung der trennenden Beladeeinrichtung, wenigstens jedoch der Trennplatte reduziert werden.

Es ist auch möglich, die notwendigen Strömungswege beispielsweise durch die wenigstens eine Durchströmöffnung in der Trennplatte mit einem isolierenden Material, beispielsweise einem aufgeschäumten Kunststoff, auszubilden und die Beladeeinrichtung ganz oder teilweise damit aufzubauen.

Vorzugsweise weist die Steigeinrichtung einen an die Zulaufleitung anschließenden Weichenbereich und ein davon abgehendes Steigrohr mit wenigstens einer der Auslassöffnungen auf. Besonders bevorzugt weist der Weichenbereich einen größeren Querschnitt als die Zulaufleitung auf. Besonders bevorzugt und ist der Querschnitt des Weichenbereichs größer als der der Auslassöffnung, an der die Ablaufleitung angeordnet ist. Der Querschnitt des Weichenbereichs kann auch so groß sein wie oder sogar kleiner sein als der der Auslassöffnung, an der die Ablaufleitung angeordnet ist. Diese Querschnittsvergrößerung im Weichenbereich der Beladeeinrichtung sorgt dafür, dass die Geschwindigkeit des einströmenden Vorlaufs und damit sein Strömungsimpuls verringert wird, so dass der Auftrieb die Strömung noch besser nach oben lenken kann.

Die Erfindung löst die gestellte Aufgabe zudem durch eine Warmwasseranlage mit einem Wärmeerzeuger, einer Heizung und einem Warmwasserspeicher nach einem der vorstehenden Ansprüche, die sich dadurch auszeichnet, dass der Vorlauf des Wärmeerzeugers an die Zulaufleitung und der Vorlauf der Heizung an die Ablaufleitung der Beladeeinrichtung angeschlossen ist.

Außerdem wird die Aufgabe gelöst durch eine Beladeeinrichtung für eine Warmwasserspeicher der hier beschriebenen Art, wobei die Beladeeinrichtung eine Zulaufleitung, durch die Wasser durch die Behälterwand in den Behälter einleitbar ist, und eine Steigeinrichtung mit wenigstens zwei Auslassöffnungen aufweist, wobei an einer Auslassöffnung eine Ablaufleitung angeordnet ist, durch die Wasser durch die Behälterwand aus dem Behälter ausleitbar ist.

Mithilfe der beigefügten Zeichnung wird nachfolgend ein Ausführungsbeispiel der vorliegenden Erfindung näher erläutert. Es zeigt:

Figur 1 - die schematische Darstellung einer Warmwasseranlage gemäß einem Ausführungsbeispiel der vorliegenden Erfindung.

Figur 1 zeigt schematisch eine Warmwasseranlage gemäß einem Ausführungsbeispiel der vorliegenden Erfindung. Die Warmwasseranlage verfügt über einen Wärmeerzeuger 2, beispielsweise eine Wärmepumpe, der warmes Wasser erzeugt und in wenigstens zwei unterschiedlichen Betriebsmodi betrieben werden kann. Diese unterscheiden sich insbesondere in der Temperatur des im Wärmeerzeuger 2 hergestellten warmen Wassers. Die Warmwasseranlage verfügt zudem über einen Heizkreis 4, der beispielsweise wenigstens einen Heizkörper und/oder eine Fußbodenheizung aufweisen kann. Die Warmwasseranlage verfügt zudem über eine Warmwasserstation 6, die eingerichtet ist, Trinkwasser zu erwärmen, und einen Warmwasserspeicher 8.

Das vom Wärmeerzeuger 2 erzeugte warme Wasser wird mittels einer ersten Pumpe 10 durch einen Vorlauf 12 in den Warmwasserspeicher 8 gepumpt, der einen Behälter mit einer Behälterwand 14 aufweist. Der Warmwasserspeicher 8 verfügt über einen ersten Speicherbereich 16 und einen zweiten Speicherbereich 18 und eine Beladeeinrichtung mit einer Zulaufleitung 20, einer Steigeinrichtung, die im gezeigten Ausführungsbeispiel drei Auslassöffnungen 24 und ein Steigrohr 22 aufweist, und eine Ablaufleitung 26, die im gezeigten Ausführungsbeispiel an der untersten Auslassöffnung 24 angeordnet ist. Vorzugsweise ist wie schematisch dargestellt, jede der Auslassöffnungen 24 durch einen Rückflussverhinderer verschlossen.

Das von dem Wärmeerzeuger 2 erzeugte warme Wasser wird mittels einer ersten Pumpe 10 der Zulaufleitung 12 der Beladeeinrichtung zugeführt. Darin gelangt es in einen Weichenbereich 28, der ein Teil der Steigeinrichtung ist. Je nach Dichte des warmen Wassers, die von seiner Temperatur abhängt, verlässt das Wasser die Steigeinrichtung durch eine der Auslassöffnungen 24.

Für die Versorgung des Heizkreises 4 ist eine geringere Vorlauftemperatur nötig, also für die Versorgung der Warmwasserstation 6 mit warmem Wasser. Daher wird vorzugsweise zur Versorgung des Heizkreises 4 der Wärmeerzeuger 2 in einem Modus betrieben, in dem die Temperatur und Menge des erzeugten warmen Wassers den Anforderungen des Heizkreises 4 entspricht. Die Temperatur des erzeugten warmen Wassers ist in diesem Fall geringer als die Temperatur des im ersten Speicherbereich 16 gespeicherten Wassers. Durch den dadurch hervorgerufenen Dichteunterschied wird das warme Wasser, das durch die Zulaufleitung 12 in den Weichenbereiche 28 eingeleitet wird, durch die unterste der Auslassöffnungen 24 austreten und somit durch die Ablaufleitung 26 wieder aus dem Behälter des Warmwasserspeichers 8 herausgeleitet. Durch eine zweite Pumpe 30 wird das Wasser dem Heizkreis 4 zugeführt und gelangt über eine Rückleitung zurück in den Wärmeerzeuger 2.

Die Ablaufleitung 26 verfügt über wenigstens eine Überlauföffnung 32. Durch diese kann Wasser aus der Ablaufleitung 26 in den zweiten Speicherbereich 18 des Warmwasserspeichers 8 eintreten, was insbesondere für den Fall von Vorteil ist, wenn der Wärmeerzeuger 2 mehr warmes Wasser erzeugt, als für die Versorgung des Heizkreises nötig ist.

Das für die Versorgung der Warmwasserstation 6 wird einem oberen Ausgang 34 des Warmwasserspeichers 8 entnommen. Ist die Temperatur in dem ersten Speicherbereich 16 nicht ausreichend, wird der Wärmeerzeuger in einem zweiten Betriebsmodus betrieben, in dem das erzeugte, warme Wasser eine deutlich höhere Temperatur aufweisen kann als in dem ersten beschriebenen Betriebsmodus. Das Wasser wird auch in diesem Fall mittels der ersten Pumpe 10 durch den Vorlauf 12 in die Zulaufleitung gepumpt und gelangt in den Weichenbereich 28. Durch die geringe Dichte steigt es in dem Steigrohr 22 auf und verlässt dieses vorzugsweise durch die oberste der gezeigten Auslassöffnungen 24. Die Beladeeinrichtung verfügt über eine Trennplatte 36, die zwischen dem ersten Speicherbereich 16 und dem zweiten Speicherbereich 18 angeordnet ist und über mehrere Durchströmöffnungen 38 verfügt.

### Bezugszeichenliste

2 Wärmeerzeuger
4 Heizkreis
6 Warmwasserstation
8 Warmwasserspeicher
10 erste Pumpe
12 Vorlauf
14 Behälterwand
16 erster Speicherbereich
18 zweiter Speicherbereich
20 Zulaufleitung
22 Steigrohr
24 Auslassöffnung
26 Ablauflaufleitung
28 Weichenbereich
30 zweite Pumpe
32 Überlauföffnung
34 oberer Ausgang
36 Trennplatte
38 Durchströmöffnung

## Patentansprüche

1. Warmwasserspeicher (8) mit einem Behälter, der eine Behälterwand (14), einen ersten Speicherbereich (16) zum Speichern von Wasser einer ersten Temperatur und einen zweiten Speicherbereich (18) zum Speichern von Wasser einer zweiten Temperatur aufweist, wobei die erste Temperatur größer als die zweite Temperatur ist,
wobei in dem Behälter eine Beladeeinrichtung angeordnet ist, die eine Zulaufleitung (20), durch die Wasser durch die Behälterwand (14) in den Behälter einleitbar ist, und eine Steigeinrichtung mit wenigstens zwei Auslassöffnungen (24) aufweist,
**dadurch gekennzeichnet, dass**
an einer Auslassöffnung (24) eine Ablaufleitung (26) angeordnet ist, durch die Wasser durch die Behälterwand (14) aus dem Behälter ausleitbar ist.

2. Warmwasserspeicher (8) nach Anspruch 1, **dadurch gekennzeichnet, dass** die Ablaufleitung (26) an der untersten Auslassöffnung (24) angeordnet ist.

3. Warmwasserspeicher (8) nach Anspruch 1 oder 2, **dadurch gekennzeichnet, dass** die Ablaufleitung (26) wenigstens eine Überlauföffnung (32) aufweist, durch die Wasser in den zweiten Speicherbereich (18) gelangen kann.

4. Warmwasserspeicher (8) nach einem der vorstehenden Ansprüche, **dadurch gekennzeichnet, dass** jede Auslassöffnung (24) durch einen Rückflussverhinderer verschlossen ist, der vorzugsweise als Klappe, besonders bevorzugt als Silikonklappe ausgebildet ist.

5. Warmwasserspeicher (8) nach einem der vorstehenden Ansprüche, **dadurch gekennzeichnet, dass** die Beladeeinrichtung eine Trennplatte (36) aufweist, die den ersten Speicherbereich (16) von dem zweiten Speicherbereich (18) trennt und sich vorzugsweise über den gesamten Querschnitt des Behälters erstreckt.

6. Warmwasserspeicher (8) nach Anspruch 5, **dadurch gekennzeichnet, dass** die Trennplatte (36) mehrere Durchströmöffnungen (38) aufweist, durch die Wasser aus dem ersten Speicherbereich (16) in den zweiten Speicherbereich (18) gelangen kann.

7. Warmwasserspeicher (8) nach einem der vorstehenden Ansprüche, **dadurch gekennzeichnet, dass** die Steigeinrichtung einen an die Zulaufleitung (20) anschließenden Weichenbereich (28) und ein davon abgehendes Steigrohr (22) mit wenigstens einer der Auslassöffnungen (24) aufweist.

8. Warmwasserspeicher (8) nach Anspruch 7, **dadurch gekennzeichnet, dass** der Weichenbereich (28) einen größeren Querschnitt als die Zulaufleitung (20) aufweist.

9. Warmwasseranlage mit einem Wärmeerzeuger (2), einer Heizung (4) und einem Warmwasserspeicher (8) nach einem der vorstehenden Ansprüche, **dadurch gekennzeichnet, dass** der Vorlauf (12) des Wärmeerzeugers (2) an die Zulaufleitung (20) und der Vorlauf der Heizung (4) an die Ablaufleitung (26) der Beladeeinrichtung angeschlossen ist.

10. Beladeeinrichtung für eine Warmwasserspeicher (8) nach einem der Ansprüche 1 bis 8, wobei die Beladeeinrichtung eine Zulaufleitung (20), durch die Wasser durch die Behälterwand (14) in den Behälter einleitbar ist, und eine Steigeinrichtung mit wenigstens zwei Auslassöffnungen (24) aufweist, wobei an einer Auslassöffnung (24) eine Ablaufleitung (26) angeordnet ist, durch die Wasser durch die Behälterwand (14) aus dem Behälter ausleitbar ist.
